# EUROPÄISCHE PATENTSCHRIFT

(11) **EP 0 470 419 B1**
(45) Veröffentlichungstag und Bekanntmachung des Hinweises auf die Patenterteilung: **19.04.1995**
(21) Anmeldenummer: 91112198.6
(22) Anmeldetag: 19.07.1991
(51) Int. Cl.: A63C 9/084

(54) **Fersenbacken einer Sicherheitsskibindung**
Safety heel hold-down
Fixation arrière de sécurité

(30) Priorität: 08.08.1990 DE 4025153
(43) Veröffentlichungstag der Anmeldung: 12.02.1992
(73) Patentinhaber: GEZE SPORT INTERNATIONAL GMBH, D-80796 München (DE)
(72) Erfinder: Bogner, Martin, W-7302 Ostfildern (DE); Harsanyi, Otto, W-7250 Leonberg (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- EP-A- 0 354 482
- WO-A-88/05677
- AT-B- 380 175

## Beschreibung

Die Erfindung betrifft einen Fersenbacken einer Sicherheitsskibindung nach dem Oberbegriff des Patentanspruchs 1.

Unter einem Handöffnungshebel im Sinne der vorliegende Erfindung ist ein Hebel zu verstehen, der nicht nur von Hand, sondern auch mittels eines Skistockes oder mit dem Skistiefel oder Ski beaufschlagt ist.

Bei einem bekannten Fersenbacken der eingangs genannten Art (AT-B 380 175) ist das Getriebe durch einen mit einer Kulissenbahn zusammenwirkenden Schieber gebildet. An dem Handöffnungshebel ist ein Bolzen vorgesehen, der den Schieber in einer Ausnehmung durchsetzt und durch den der Schieber bei einer Handauslösung entgegen der Vorspannung der Auslösefeder von der Kulissenbahn am Sohlenhalter weg verschoben wird. Durch das Verschieben wird also der Schieber von dem Sohlenhalter entkoppelt, so daß dieser frei um seine Querachse verschwenkbar ist. Erst nach einer relativ langen Leer-Winkelbewegung des Handöffnungshebels wird der Sohlenhalter durch an dem Handöffnungshebel vorgesehene Fortsätze in Richtung seiner Öffnungslage verschwenkt.

Nachteilig an einem solchen Fersenbacken ist, daß bei der Öffnung der Handöffnungshebel zwei getrennte Arbeitswinkel durchlaufen muß, und zwar einen ersten Winkelbereich, in welchem der Schieber gegen die Kraft der Auslösefeder von der Kulissenbahn entfernt wird, und einen anschließenden Winkelbereich, in welchem der Sohlenhalter verschwenkt wird. Es muß also ein relativ großer Winkelbereich des Handöffnungshebels zur Verfügung stehen.

Das Ziel der vorliegenden Erfindung besteht demnach darin, einen Fersenbacken der oben genannten Gattung zu schaffen, der von besonders einfachem und baulich wenig aufwendigem Aufbau ist, gleichwohl aber ein sicheres und vor allem winkelmäßig weites Öffnen des Sohlenhalters bei einer Sicherheits- auch bei Handöffnung gewährleistet, ohne daß der Handöffnungshebel einen übermäßig großen Schwenkweg Zurücklegen muß.

Zur Lösung dieser Aufgabe sind die Merkmale des kennzeichnenden Teils des Patentanspruchs 1 vorgesehen.

Durch diese Ausbildung wird es möglich, daß schon vom Beginn der Schwenkbewegung des in der Schließlage befindlichen Handöffnungshebels an eine Verschwenkung des Sohlenhalters in Richtung der Öffnungslage bewirkt wird. Auch bei Fehlen einer Öffnungsfeder wird so bei Betätigung des Handöffnungshebels unverzüglich eine Öffnung des Sohlenhalters herbeigeführt.

Weiter kann bei diesem Aufbau die Querachse näher am vorderen Ende des Gehäuses angeordnet werden, als es bei bekannten Fersenbacken möglich war. Dadurch wird ein größerer Winkelverschwenkweg des Sohlenhalters ermöglicht, der einerseits eine bessere Trennung des Niederhalters von der Skistiefelsohle im geöffneten Zustand gewährleistet und andererseits ein großwinkligeres Hochschwenken des Trittspornes gestattet, wodurch auch das Einsteigen in die Bindung nach einem Öffnungsvorgang erleichtert wird.

Aufgrund der Ausbildung nach Anspruch 2 kann der Handöffnungshebel einfach durch Druck von oben betätigt werden, was beispielsweise von Hand, mit dem Skistock oder durch Aufsetzen des anderen Skis oder Skistiefels erfolgen kann. Hierzu sollte die obere Fläche des Betätigungsarms entsprechend großflächig ausgebildet sein.

Anspruch 3 kennzeichnet eine baulich besonders vorteilhafte Lösung, weil hierdurch die Betätigungsanschläge in der Nähe des Trittsporns an einer Stelle angeordnet sind, wo sie platzmäßig besonders günstig untergebracht werden können.

Besonders vorteilhaft ist die Ausführungsform nach Anspruch 4, weil hierdurch der Handöffnungshebel über den von der Auslösefeder in die Öffnungslage vorgespannten Sohlenhalter gegen den gehäusefesten Anschlag in der Öffnungslage gedrückt wird, so daß ein klapperfreier Transport des mit dem erfindungsgemäßen Fersenbacken ausgestatteten Skis in der geöffneten Lage gewährleistet ist, ohne daß für den Handöffnungshebei eine eigene Rückstellfeder vorgesehen werden müßte.

Eine weitere vorteilhafte Ausführungsform ist durch die Ansprüche 5 bis 8 gekennzeichnet. Danach weist der Sohlenhalter einen deutlich größeren Winkelschwenkbereich auf als der Handöffnungshebel. Die Erfindung macht hier von dem Umstand Gebrauch, daß der Sohlenhalter nach Überschreiten des Totpunktes von der Auslösefeder weiter in die Position der vollständigen Öffnung geschwenkt wird, so daß der Handöffnungshebei für diesen Teil der Öffnungsbewegung des Sohlenhalters nicht mehr erforderlich ist. Demzufolge kann der Handöffnungshebel kurz nach dem das Getriebe den Totpunkt überschritten hat, bereits gegen seinen gehäusefesten Anschlag anstoßen, worauf dann der Sohlenhalter mittels der Auslösefeder weiter in die vollständige Öffnungsposition verschwenkt wird. Zu diesen Zweck ist dem Sohlenhalter ein entsprechender Winkelschwenkbereich zu geben, dessen bevorzugte Dimensionierungen den Ansprüchen 6 und 7 zu entnehmen sind.

Die Lage der gemeinsamen Querachse ist vorteilhafterweise so gewählt, wie das in den Ansprüchen 9 bis 11 angegeben ist.

Aufgrund der relativ nahen Anordnung der Querachse relativ zur Skistiefelsohle im geschlossenen Zustand des Fersenbackens wird auch gewährleistet, daß der Betätigungsarm des Handöffnungshebels im Vergleich zum Anschlagarm um ein Vielfaches länger ausgebildet ist, wodurch ein die Handöffnungskraft erheblich reduzierendes Hebelverhältnis erzielt wird.

So ist der Betätigungsarm vorzugsweise zumindest doppelt so lang wie der Anschlagarm, vorzugsweise jedoch drei- bis fünf- und insbesondere etwa viermal so lang wie der Betätigungsarm.

Nach Anspruch 12 ist das Getriebe des erfindungsgemäßen Fersenbackens in baulich besonders vorteilhafterweise als Rastnocken-Kulissenbahn-Getriebe ausgebildet.

Die Ansprüche 13 und 14 bringen zum Ausdruck, daß es erfindungsgemäß besonders vorteilhaft ist, wenn weder der Sohlenhalter noch der Handöffnungshebel mit besonderen Öffnungs- und/oder Rückstellfedern ausgestattet sein müssen.

Anspruch 15 kennzeichnet eine Ausführungsform, durch welche ein Klappern des Handöffnungshebels bei geschlossener Bindung wirksam vermieden wird, weil die Auslösefeder den beweglichen Teil des Getriebes, insbesondere den Schieber, insbesondere auch bei nicht eingestelltem Skischuh, solange in die schließstellung bewegt, bis der Steg aufgrund von über die Betätigungsanschläge übertragenen Kräfte in Anlage an der Anschlagfläche kommt. Somit wird der Handöffnungshebel bei geschlossener Bindung in einer bestimmten Position federnd gehalten. Dies hat den Vorteil, daß Schläge, die zum Beispiel nach einem Sturz auf die Bindung bzw. während des Skifahrens auf den Handöffnungshebel einwirken, durch die Auslösefeder gedämpft werden.

Die Erfindung wird im folgenden beispielsweise anhand der Zeichnung beschrieben; in dieser zeigt
- Figur 1: eine teilweise geschnittene schematische Seitenansicht eines erfindungsgemäßen Fersenbackens in der Schließlage mit eingestelltem Skistiefel,
- Figur 2: den gleichen Fersenbacken in der Öffnungslage,
- Figur 3: den gleichen Fersenbacken während eines Handöffnungsvorganges kurz vor Erreichen des Totpunktes und
- Figur 4: einen schnitt nach Linie IV - IV in Figur 1, wobei lediglich die unterhalb der Mittellängsachse 10 befindliche Hälfte des Backens in Figur 4 dargestellt ist, während die nicht dargestellte andere Hälfte spiegelbildlich zu der gezeigten Hälfte ausgebildet ist.

Nach den Figuren 1 bis 3 ist auf einem Ski 11 die Grundplatte 27 eines erfindungsgemäßen Fersenbackens mittels Schrauben 28 befestigt. Auf der Grundplatte 27 ist ein Bindungsgehäuse 12 mittels schematisch angedeuteter Gleitführungen 29 in Skilängsrichtung begrenzt verschiebbar angeordnet. Eine mit ihrem hinteren Ende an einem der Grundplatte 27 befestigten Wiederlager 30 abgestützte Anschubfeder 31 beaufschlagt mit ihrem vorderen Ende 32 das Bindungsgehäuse 12 in der Weise, daß es bei nicht eingestelltem Skischuh gegen einen an der Grundplatte 27 befestigten vorderen Anschlag 33 gedrückt wird. In dem geschlossenen Fersenbacken eingestelltem Skistiefel 25 (Figur 1) wird das Bindungsgehäuse 12 unter Zusammendrückung der Anschubfeder 31 um den Anschubweg A (Figur 1) nach hinten verschoben, so daß zwischen dem Anschlag 33 und dem Gegenanschlag 34 am Bindungsgehäuse ein entsprechender Abstand vorliegt.

Die den Anschubweg A gewährleisteten Bauteile sind in der Zeichnung nur schematisch angedeutet. Die im allgemeinen für die Verstellung des Anschubweges und/oder der Anschubkraft vorgesehenen Maßnahmen sind nicht im einzelnen gezeigt.

Das Bindungsgehäuse 12 weist einen Unterbringungsraum 35 für die Auslösefeder 16 auf, welche sich im wesentlichen in Längsrichtung des Skis 11 erstreckt. Im allgemeinen kann die Vorspannkraft der Auslösefeder durch eine Einstellschraube verändert werden, was aus Gründen einer vereinfachten Darstellung in der Zeichnung nicht wiedergegeben ist.

Während sich das hintere Ende der Auslösefeder 16 an einem Wiederlager 36 des Bindungsgehäuses 12 abstützt, beaufschlagt das vordere Ende einen in Skilängsrichtung verschiebbar im Hohlraum 35 angeordneten Schieber 17, der an seinem vorderen Ende eine Kulissenbahn 26 trägt, die unten mit einem vergleichsweise steilen Bereich beginnt und dann über einen Totpunkt 26' in einen flacheren Bereich übergeht.

Die Kulissenbahn 26 wird durch die Auslösefeder 16 gegen einen Rastnocken 18 gedrückt, der an einem Rastnockenarm 18' eines Sohlenhalters 13 ausgebildet ist, welcher um eine Querachse 14 im vorderen Bereich des Bindungsgehäuses 12 verschwenkbar gelagert ist. Der Sohlenhalter 13 ist an seinem vorderen Ende mit einem Niederhalter 13' versehen, welcher bei geschlossener Bindung (Figur 1) die Skistiefelsohle 24 von oben beaufschlagt und gegen eine auf dem Ski 11 angeordnete Standplatte 37 drückt.

Im unteren Bereich weist der Sohlenhalter einen Trittsporn 13'' auf, auf den die Skistiefelsohle 24 in der geöffneten Position des Fersenbackens (Figur 2) aufgesetzt werden kann, um eine Schließkraft auf den Sohlenhalter 13 auszuüben.

An der gleichen Querachse 14 wie der Sohlenhalter 13 ist ein Handöffnungshebel 15 schwenkbar gelagert, welcher einen sich in der geöffneten Lage nach Figur 2 im wesentlichen in Skilängsrichtung erstreckenden Betätigungsarm 15' und einen sich in dieser Position von der Querachse 14 schräg nach vorn und unten erstreckenden Anschlagarm 15'' aufweist. Der Betätigungsarm 15' ist etwa viermal so lang wie der Anschlagarm 15''.

Während der Betätigungsarm 15' mit einer möglichst groß ausgebildeten Betätigungsoberfläche 38 ausgestattet ist, weist der wesentlich kürzere Anschlagarm 15'' in seinem unteren vorderen Bereich einen Betätigungsanschlag 20 auf, der mit einem gegenüberliegenden Betätigungsanschlag 19 des Sohlenhalters 13 zusammenarbeitet, welcher sich unmittelbar hinter dem Trittsporn 13'' befindet.

In seinem hinteren Bereich ist der Betätigungsarm 15' mit einer unteren Anschlagfläche 39 versehen, die mit einem oberen Anschlag 21 am Bindungsgehäuse 12 in der Weise zusammenarbeitet, daß die im wesentlichen horizontale Öffnungslage des Betätigungsarmes 15' durch Anliegen der Anschlagfläche 39 an dem Anschlag 21 bestimmt ist.

Der Sohlenhalter 13 weist hinter dem Niederhalter 13' einen Halteanschlag 22 auf, der in der geöffneten Position des Sohlenhalters 13 (Figur 2) an einem gegenüberliegenden Halteanschlag 23 des Betätigungsarmes 15' des Handöffnungshebels 15 zur Anlage kommt.

Die Arbeitsweise des beschriebenen Fersenbackens ist wie folgt:
In der geöffneten Position nach Figur 2 drückt die Auslösefeder 16 über den unteren steilen Teil der Kulissenbahn 26 und den Rastnocken 18 den Sohlenhalter 13 in die geöffnete Stellung, wobei die Schwenkbewegung des Sohlenhalters 13 (in Figur 2 im Uhrzeigersinn) durch das Aneinanderliegen der Anschläge 22, 23 bzw. 21, 39 begrenzt wird.

In diesem Zustand kann die Bindung klapperfrei transportiert werden. Die sicher aneinander Lage der Anschläge 22, 23 bzw. 21, 39 wird allein durch die Vorspannung der Auslösefeder 16 gewährleistet.

Von der geöffneten Position nach Figur 2 aus kann in Richtung des Pfeiles F die Sohle 24 eines Skistiefels 25 (Figur 1) auf den Trittsporn 13'' aufgesetzt werden, worauf unter Einwirkung der über die Skistiefelsohle 24 ausgeübten Kraft der Sohlenhalter 13 unter zusammendrückung der Auslösefeder 16 entgegen dem Uhrzeigersinn geschwenkt wird, bis der Rastnocken 18 den Totpunkt 26' der Kulissenbahn 26 erreicht hat. von diesem Augenblick an kann sich die Auslösefeder 16 beim weiteren verschwenken des Sohlenhalters 13 entgegen dem Uhrzeigersinn wieder entspannen, so daß nunmehr der Sohlenhalter 13 in die aus Figur 1 ersichtliche Schließlage schnappt, in welcher der Niederhalter 13' die Skistiefelsohle 24 gegen die Standplatte 37 drückt.

Bei der Niederschwenkbewegung des Sohlenhalters 13 kommt bereits nach einem durch die Größe des Spaltes 40 (Figur 2) bedingten Winkelweg der Betätigungsanschlag 19 des Sohlenhalters 13 mit dem Betätigungsanschlag 20 des Anschlagarmes 15'' des Handöffnungshebels 15 in Eingriff, wobei sich die Halteanschläge 22, 23 voneinander entsprechend entfernen. Nunmehr wird der Handöffnungshebel 15 ebenfalls entgegen dem Uhrzeigersinn bis in die Position nach Figur 1 verschwenkt. Diese Schwenkbewegung des Handöffnungshebels 15 kann durch einen nicht gezeigten Anschlag so begrenzt sein, daß, sobald der Niederhalter 13' die Skistiefelsohle 24 gegen die Standplatte 37 drückt, der Handöffnungshebel 15 über die Halteanschläge 22, 23 gegen den betreffenden Anschlag gedrückt wird. Eine besondere Rückstellfeder für den Handöffnungshebel ist also entbehrlich.

Die Sicherheitauslösung geht so vor sich, daß bei einer vorbestimmten aufwärts gerichteten Kraft K (Figur 1) an der Skistiefelsohle 24 der Sohlenhalter 13 unter Zusammendrückung der Auslösefeder 16 nach oben verschwenkt wird, bis nach Überschreiten des Totpunktes 26' der Sohlenhalter von selbst in die Öffnungslage nach Figur 2 schnappt.

Bei der willkürlichen Öffnung kann mittels der Hand, mittels des Skistockes oder aber auch mittels des anderen Skistiefels oder Skis in Richtung des Pfeiles H (Figur 1, 3) von oben auf den Betätigungsarm gedrückt werden, worauf der Handöffnungshebel 15 im Uhrzeigersinn verschwenkt wird und über die Betätigungsanschläge 19, 20 dem Sohlenhalter 13 entsprechend mitnimmt. Der Form- und Kraftschluß zwischen dem Handöffnungshebel 15 und dem Sohlenhalter 13 bleibt bis zu dem Moment aufrechterhalten, wo der Rastnocken 18 ausgehend vom flachen Teil der Kulissenbahn 26 den Totpunkt 26' erreicht (Figur 3). Sobald der Rastnocken 18 den Totpunkt 26' überschritten hat und den steileren Teil der Kulissenbahn 26 erreicht, kehrt sich das von der Auslösefeder 16 über den Schieber 17 auf den Sohlenhalter 13 ausgeübte Drehmoment in ein Öffnungsmoment um, so daß der Sohlenhalter 13 nunmehr unter Wirkung der Kraft der Auslösefeder 16 in die Öffnungslage schnappt und dabei den gegebenenfalls noch von der Öffnungskraft H beaufschlagten Handöffnungshebel 15 in die aus Figur 2 ersichtliche Öffnungslage mitnimmt.

Der Rastnocken 18 und die Kulissenbahn 26 sind nach Figur 3 so angeordnet, daß der durch den Rastnocken definierte Hebelarm 18'' beim Erreichen des Totpunktes 26' auf der Verbindungslinie 41 zwischen der Querachse 14 und dem Totpunkt 26' liegt, so daß in dieser Position ein labiles Gleichgewicht zwischen einem Schließ- und einem Öffnungsmoment vorliegt.

Figur 4 zeigt zum einen, daß der Schieber 17 durch seitliche Führungsstege 12' geführt ist. Neben den auf beiden Seiten des Schiebers 17 vorgesehenen Stegen 12' erstrecken sich die beiden Seitenschenkel des Anschlagarms 15'' des Handöffnungshebels 15', welche am vorderen Ende zur Bildung eines flachen Steges 20' rechtwinklig nach innen abgebogen sind, um zum einen den Betätigungsanschlag 20 für den Betätigungsanschlag 19 des Sohlenhalters 13 und zum anderen eine auf der entgegengesetzten Seite vorgesehene Anschlagfläche 20'' für eine vordere Anschlagfläche 17' des Schiebers 17 zu bilden, wobei die Flächen 17', 20'' bei geschlossener Bindung in kraftübertragenden Eingriff kommen.

In der geschlossenen Position der Bindung nach Figur 1 wird von der Auslösefeder 16 über die Kulissenbahn 26 und den Rastnocken 18 ein Schließmoment auf den Sohlenhalter 13 übertragen, und zwar solange, bis erst die Betätigungsanschläge 19, 20 und im weiteren Verlauf der Schließbewegung bei vorgeschobenen Schieber 17 und nach hinten verlagerten Anschlagarm 15'' auch die Flächen 17', 20'' nach Figur 4 in Eingriff kommen. Von diesem Moment ab ist eine weitere Bewegung des Schiebers 17 nach vorn ausgeschlossen, doch kann bei Stößen auf die Bindung beispielsweise im Falle eines Sturzes der Steg 20' bzw. der Anschlagarm 15'' unter einem gewissen Rückwärtsschieben des Schiebers 17 federnd nach hinten ausweichen.

Durch diese Maßnahme kann auch bei geschlossener Bindung ein klapperfreier Transport gewährleistet werden.

Auch bei eingestelltem Schuh wird der Handöffnungshebel 15 dann bei geschlossener Bindung in einer bestimmten Position federnd gehalten, wenn der Sohlenniederhalter 13' die Skistiefelsohle 24 von oben nur berührt, jedoch keine nach unten gerichtete Klemmkraft ausübt.

Die besonders vorteilhafte Anordnung des Anschlagarms 15'' nach Figur 4 hat somit den Vorteil, daß Schläge, die zum Beispiel nach einem Sturz auf die Bindung bzw. während des Skifahrens auf den Handöffnungshebel 15 einwirken, durch den Schieber 17 und die Auslösefeder 16 gedämpft werden.

## Patentansprüche

1. Fersenbacken einer Sicherheitsskibindung mit einem am Ski (11) vorzugsweise federnd nach hinten ausweichbar angebrachten Gehäuse (12), an dem ein einen Niederhalter (13') und vorzugsweise auch einen Trittsporn (13'') aufweisender Sohlenhalter (13) und ein Handöffnungshebel (15) um die gleiche im vorderen Bereich des Gehäuses angeordnete Querachse (14) schwenkbar angebracht sind, wobei der Sohlenhalter (13) über ein einen Totpunkt aufweisendes Getriebe (17, 18) von einer Auslösefeder (16) normalerweise in eine Schließlage vorgespannt ist, aus der er bei übermäßigen Vertikalkräften über den Totpunkt hinweg in eine Öffnungslage schnappen kann, der Sohlenhalter (13) und der Handöffnungshebel (15) im radialen Abstand von der Querachse (14) miteinander zusammenwirkende Betätigungsanschläge (19, 20) aufweisen, über die ein Öffnungsmoment vom Handöffnungshebel auf den Sohlenhalter übertragen werden kann,
dadurch **gekennzeichnet,** daß
die Betätigungsanschläge (19,20) sich bereits in der Schließlage in den Form- und Kraftschluß zwischen dem Handöffnungshebel (15) und dem Sohlenhalter (13) bis zum Erreichen des Totpunktes aufrechterhaltendem Eingriff befinden.

2. Fersenbacken nach Anspruch 1,
**dadurch gekennzeichnet**,
daß der Handöffnungshebel (15) einen von oben nach unten schwenkbaren, sich von der Querachse (14) zumindest mit einer wesentlichen Komponente nach hinten erstreckenden Betätigungsarm (15') aufweist.

3. Fersenbacken nach Anspruch 2,
**dadurch gekennzeichnet**,
daß am Handöffnungshebel (15) ein sich von der Querachse (14) im wesentlichen in entgegengesetzter Richtung wie der Betätigungsarm (15') erstreckende Anschlagarm (15'') vorgesehen ist.

4. Fersenbacken nach einem der vorhergehenden Ansprüche,
**dadurch gekennzeichnet**,
daß der Handöffnungshebel (15) eine durch einen gehäusefesten Anschlag (21) bestimmte Öffnungslage aufweist und der nach überschreiten des Totpunktes (26') von der Auslösefeder (16) in die Öffnungslage vorgespannte Sohlenhalter (13) sich über Halteanschläge (22, 23) an dem in der Öffnungslage befindlichen Handöffnungshebel (15) abstützt.

5. Fersenbacken nach Anspruch 4,
**dadurch gekennzeichnet**,
daß bei in Berührung befindlichen Betätigungsanschlägen (19, 20) die Halteanschläge (22, 23) einen solchen Abstand aufweisen, daß beim Übergang von der Schließlage in die Öffnungslage der Sohlenhalter (13) eine deutlich größere Winkelbewegung als der Handöffnungshebel (15) ausführt.

6. Fersenbacken nach Anspruch 5,
**dadurch gekennzeichnet**,
daß der Sohlenhalter (13) einen um 5° bis 20°, insbesonder 5° bis 15° und vorzugsweise größenordnungsmäßig 10° größeren Schwenkbereich als der Handöffnungshebel (15) hat.

7. Fersenbacken nach einem der vorhergehenden Ansprüche,
**dadurch gekennzeichnet**,
daß der Sohlenhalter (13) einen Schwenkbereich von 50° bis 70° insbesondere 60° hat.

8. Fersenbacken nach einem der vorhergehenden Ansprüche,
**dadurch gekennzeichnet**,
daß der Handöffnungshebel (15) einen Schwenkbereich von 40° bis 60° insbesondere etwa 50° hat.

9. Fersenbacken nach einem der vorhergehenden Ansprüche,
**dadurch gekennzeichnet**,
daß die Querachse (14) sich zwischen dem Niederhalter (13') und dem Trittsporn (13'') und zwar vorzugsweise innerhalb von 30 bis 70 %, vorzugsweise 40 bis 60 % und insbesondere bei etwa 50 % des Abstandes des Niederhalters (13') und des Trittsporns (13'') befindet.

10. Fersenbacken nach einem der vorhergehenden Ansprüche,
**dadurch gekennzeichnet**,
daß der Abstand der Querachse (14) von der Verbindungslinie (13' 13'') so gering ist, daß sich bei geschlossener Bindung der Hinterrand (24') der Skistiefelsohle (24) in geringem Abstand von der Querachse (24) befindet.

11. Fersenbacken nach Anspruch 10,
**dadurch gekennzeichnet**,
daß der Abstand der Querachse (24) von der Verbindungslinie des Niederhalters (13') und des Trittsporns (13'') 30 bis 70 %, vorzugsweise 40 bis 60 % und insbesondere etwa 50 % der Länge dieser Verbindungslinie beträgt.

12. Fersenbacken nach einem der vorhergehenden Ansprüche,
**dadurch gekennzeichnet**,
daß das Getriebe aus einem vorzugsweise am Sohlenhalter (13) befindlichen Rastnocken (18) und einer vorzugsweise an einem in Richtung des Sohlenhalters (13) verschiebbar im Gehäuse (12) gelagerten Schieber (17) vorgesehenen Kulissenbahn (26) mit einem Totpunkt (26') besteht.

13. Fersenbacken nach einem der vorhergehenden Ansprüche,
**dadurch gekennzeichnet**,
daß der Handöffnungshebel (15) durch den Sohlenhalter (13) in der Öffnungslage fixiert ist.

14. Fersenbacken nach einem der vorhergehenden Ansprüche,
**dadurch gekennzeichnet**,
daß der Sohlenhalter (13) allein durch die Skistiefelsohle (24), die Handöffnungshebel (15) und/oder die Auslösefeder (16) bewegbar ist.

15. Fersenbacken nach einem der vorherigen Ansprüche,
**dadurch gekennzeichnet**,
daß die Betätigungsanschlagfläche (20) des Anschlagarmes (15'') des Handöffnungshebels (15) sich an einem Steg (20') befindet, der sich bis vor eine Anschlagfläche (17') des relativ zum Sohlenhalter (13) beweglichen Getriebeteiles, insbesondere Schiebers (17) erstreckt und bei in der Schließlage befindlichem Sohlenhalter aufgrund der über die in Berührung befindlichen Betätigungsanschläge (19, 20) übertragenen Schließkräfte mit der Anschlagfläche (17') in Berührung kommt.

## Claims

1. Heel unit for a safety ski binding comprising a housing (12) which is preferably resiliently rearwardly deflectably mounted on the ski (11), wherein a sole clamp (13) having a hold-down member (13'), and preferably also a pedal member (13''), and a hand-opening lever (15), are pivotally mounted about the same transverse axis (14) which is disposed in the front region of the housing, wherein the sole clamp (13) is normally biased into a closed position by a release spring (16) via a transmission (17, 18) having a dead point, and wherein the sole clamp can snap out of the closed position through the dead point into an open position when excessive vertical forces are acting, and wherein the sole clamp (13) and the hand-opening lever (15) have actuating abutments (19, 20) which cooperate with one another at a radial spacing from the transverse axis (14) via which an opening moment can be transmitted from the hand-opening lever to the sole clamp,
characterised in that,
in the closed position, the actuating abutments (19, 20) are already in an engagement which maintains a form locked and force transmitting engagement between the hand opening lever (15) and the sole clamp (13) until the dead point is reached.

2. Heel unit in accordance with claim 1,
characterised in that
the hand-opening lever (15) has an actuating arm (15') which has at least an essential component extending rearwardly from the transverse axis (14), with the actuating arm (15') being pivotable from an upper position downwardly.

3. Heel unit in accordance with claim 2,
characterised in that
an abutment arm (15'') is provided on the hand-opening lever (15) and extends away from the transverse axis (14) essentially in the opposite direction to the actuating arm (15').

4. Heel unit in accordance with one of the preceding claims,
characterised in that
the hand-opening lever (15) has an open position which is determined by an abutment (21) fixed relative to the housing and in that the sole clamp (13) which is biased into the open position by the release spring (16) after it has passed through the dead point (26') is braced via holding abutments (22, 23) against the hand-opening lever (15) which is located in the opening position.

5. Heel unit in accordance with claim 4,
characterised in that
when the actuating abutments (19, 20) are in contact, the holding abutments (22, 23) have a spacing such that, during the transition from the closed position into the open position, the sole clamp (13) executes a clearly larger angular movement than the hand-opening lever (15).

6. Heel unit in accordance with claim 5,
characterised in that
the sole clamp (13) has a pivotal range which is larger than that of the hand-opening lever (15) by 5° to 20°, in particular by 5° to 15° and preferably by an angle of the order of magnitude of 10°.

7. Heel unit in accordance with one of the preceding claims,
characterised in that
the sole clamp (13) has a pivotal range of 50° to 70° and in particular of 60°.

8. Heel unit in accordance with one of the preceding claims,
characterised in that
the hand-opening lever (15) has a pivotal range of 40° to 60°, in particular of approximately 50°.

9. Heel unit in accordance with one of the preceding claims,
characterised in that
the transverse axis (14) is located between the hold-down member (13') and the pedal element (13''), and indeed preferably within 30 to 70%, preferably 40 to 60% and in particular approximately 50% of the spacing of the hold-down member (13') and the pedal element (13'').

10. Heel unit in accordance with one of the preceding claims,
characterised in that
the spacing of the transverse axis (14) from the connection line (13', 13'') is so small that when the binding is closed the rear edge (24') of the sole of the ski boot (24) is located at a small spacing from the transverse axis (24).

11. Heel unit in accordance with claim 10,
characterised in that
the spacing of the transverse axis (24) from the connection line of the hold-down member (13') and of the pedal element (13'') amounts to 30 to 70%, preferably to 40 to 60% and in particular to approximately 50% of the length of this connection line.

12. Heel unit in accordance with one of the preceding claims,
characterised in that
the transmission comprises a latch cam (18) which is preferably located on the sole clamp (13) and a cam track (26) with a dead point (26'), the cam track being preferably provided on a slider (17) which is displaceably mounted in the housing (12) for movement in the direction of the sole clamp (13).

13. Heel unit in accordance with one of the preceding claims,
characterised in that
the hand-opening lever (15) is fixed in the open position by the sole clamp (13).

14. Heel unit in accordance with one of the preceding claims,
characterised in that
the sole clamp (13) is movable solely by the ski boot sole (24), by the hand-opening lever (15) and/or by the release spring (16).

15. Heel unit in accordance with one of the preceding claims,
characterised in that
the actuating abutment surface (20) of the abutment arm (15'') of the hand-opening lever (15) is located on a web (20') which extends up to and in front of an abutment surface (17') of the transmission part movable relative to the sole clamp (13), in particular of the slider (17), and which comes into contact with the abutment surface (17') when the sole clamp is in the closed position as a result of the closing forces which are transmitted via the actuating abutments (19, 20) which are in contact.

## Revendications

1. Mâchoire de talon d'une fixation de sécurité de ski comportant un logement (12) installé sur le ski (11) de façon à pouvoir céder vers l'arrière de préférence de façon élastique, logement sur lequel sont installés, de façon à pouvoir pivoter autour du même axe transversal (14) disposé dans la zone avant du logement, un élément de retenue de semelle (13), comportant un élément de retenue par pression (13') et de préférence également un ergot (13''), et un levier d'ouverture manuelle (15), l'élément de retenue de semelle (13) étant normalement prétendu dans une position de fermeture, par le biais d'un mécanisme (17, 18) présentant un point mort, par un ressort de déclenchement (16), position de fermeture que l'élément de retenue de semelle peut quitter en direction d'une position d'ouverture, en franchissant le point mort, en présence de forces verticales excessives, l'élément de retenue de semelle (13) et le levier d'ouverture manuelle (15) présentant des butées d'actionnement (19, 20) interagissant entre elles dans l'intervalle radial par rapport à l'axe transversal (14), butées d'actionnement par le biais desquelles un moment d'ouverture peut être transmis par le levier d'ouverture manuelle sur l'élément de retenue de semelle,
caractérisée en ce que
les butées d'actionnement (19, 20) se trouvent, déjà dans la position de fermeture, en prise, ce qui maintient, jusqu'à concurrence du point mort, l'accouplement géométrique et adhérent entre le levier d'ouverture manuelle (15) et l'élément de retenue de semelle (13).

2. Mâchoire de talon selon la revendication 1,
caractérisée en ce que
le levier d'ouverture manuelle (15) comporte un bras d'actionnement (15') pouvant pivoter de haut en bas et s'étendant depuis l'axe transversal (14), au moins avec une composante essentielle vers l'arrière.

3. Mâchoire de talon selon la revendication 2,
caractérisée en ce que,
sur le levier d'ouverture manuelle (15), est prévu un bras de butée (15'') s'étendant depuis l'axe transversal (14) essentiellement en position opposée à celle du bras d'actionnement (15').

4. Mâchoire de talon selon l'une des revendications précédentes,
caractérisée en ce que
le levier d'ouverture manuelle (15) présente une position d'ouverture définie par une butée (21) fixe par rapport au logement et en ce que l'élément de retenue de semelle (13), prétendu dans la position d'ouverture par le ressort de déclenchement (16) après le dépassement du point mort (26'), s'appuie par le biais de butées de retenue (22, 23) sur le levier d'ouverture manuelle (15) situé dans la position d'ouverture.

5. Mâchoire de talon selon la revendication 4,
caractérisée en ce que,
quand les butées d'actionnement (19, 20) sont en contact, les butées de retenue (22, 23) présentent un écart tel que, lors du passage de la position de fermeture à la position d'ouverture, l'élément de retenue de semelle (13) opère un mouvement angulaire nettement plus important que le levier d'ouverture manuelle (15).

6. Mâchoire de talon selon la revendication 5,
caractérisée en ce que
l'élément de retenue de semelle (13) a une plage de pivotement supérieure de 5° à 20°, en particulier de 5° à 15° et de préférence d'un ordre de grandeur de 10°, à celle du levier d'ouverture manuelle (15).

7. Mâchoire de talon selon l'une des revendications précédentes,
caractérisée en ce que
l'élément de retenue de semelle (13) a une plage de pivotement de 50° à 70°, en particulier de 60°.

8. Mâchoire de talon selon l'une des revendications précédentes,
caractérisée en ce que
le levier d'ouverture manuelle (15) a une plage de pivotement de 40° à 60°, en particulier de 50° environ.

9. Mâchoire de talon selon l'une des revendications précédentes,
caractérisée en ce que
l'axe transversal (14) se situe entre l'élément de retenue par pression (13') et l'ergot (13 ''), et en fait de préférence entre 30 à 70%, de préférence de 40 à 60% et en particulier à environ 50% de l'intervalle de l'élément de retenue par pression (13') et de l'ergot (13'').

10. Mâchoire de talon selon l'une des revendications précédentes,
caractérisée en ce que
l'écart de l'axe transversal (14) par rapport à la ligne de liaison (13', 13'') est si faible que, en cas de fixation fermée, le bord arrière (24') de la semelle de chaussure de ski (24) se trouve à faible distance de l'axe transversal (14).

11. Mâchoire de talon selon la revendication 10,
caractérisée en ce que
l'écart de l'axe transversal (14) par rapport à la ligne de liaison de l'élément de retenue par pression (13') et de l'ergot (13'') représente 30 à 70%, de préférence 40 à 60% et en particulier environ 50% de la longueur de cette ligne de liaison.

12. Mâchoire de talon selon l'une des revendications précédentes,
caractérisée en ce que
le mécanisme se compose d'une came à cran d'arrêt (18) située de préférence sur l'élément de retenue de semelle (13) et d'une coulisse (26) comprenant un point mort (26') et prévue de préférence sur un curseur (17) reposant dans le logement (12) de façon à pouvoir se déplacer en direction de l'élément de retenue de semelle (13).

13. Mâchoire de talon selon l'une des revendications précédentes,
caractérisée en ce que
le levier d'ouverture manuelle (15) est fixé dans la position d'ouverture par l'élément de retenue de semelle (13).

14. Mâchoire de talon selon l'une des revendications précédentes,
caractérisée en ce que
l'élément de retenue de semelle (13) peut être mû seulement par la semelle de chaussure de ski (24), le levier d'ouverture manuelle (15) et/ou le ressort de déclenchement (16).

15. Mâchoire de talon selon l'une des revendications précédentes,
caractérisée en ce que
la surface de butée d'actionnement (20) du bras de butée (15'') du levier d'ouverture manuelle (15) se trouve sur une nervure (20') qui s'étend jusque devant une surface de butée (17') de la partie de mécanisme, en particulier du curseur (17), mobile par rapport à l'élément de retenue de semelle (13), nervure qui, quand l'élément de retenue de semelle se trouve dans la position de fermeture, entre en contact avec la surface de butée (17') du fait des forces de fermeture transmises par le biais des butées d'actionnement (19, 20) qui sont en contact.
